# EUROPÄISCHE PATENTSCHRIFT

(11) **EP 1 136 416 B1**
(45) Veröffentlichungstag und Bekanntmachung des Hinweises auf die Patenterteilung: **18.02.2004**
(21) Anmeldenummer: 01250082.3
(22) Anmeldetag: 13.03.2001
(51) Int. Cl.: B66C 1/66

(54) **Anschlussvorrichtung**
Connecting device
Dispositif de connexion

(30) Priorität: 15.03.2000 DE 10013845
(43) Veröffentlichungstag der Anmeldung: 26.09.2001
(73) Patentinhaber: RUD-KETTENFABRIK RIEGER & DIETZ GMBH U. CO., 73432 Aalen (DE)
(72) Erfinder: Leichs, Karl-Heinz, 73434 Aalen-Dewagen (DE); Haker, Ulrich, 73431 Aalen (DE)
(74) Vertreter: Böning, Manfred, Prof.Dr.-Ing.

(56) Entgegenhaltungen:
- EP-A- 0 365 430
- DE-U- 8 601 343
- US-A- 5 248 176

## Beschreibung

Die Erfindung betrifft eine Anschlußvorrichtung zum Befestigen von Anschlag- oder Verzurrmitteln an zu transportierenden oder zu verzurrenden Gegenständen mit einem zu ihrer Befestigung am jeweiligen Gegenstand dienenden, von einer Schraube gebildeten Befestigungselement, mit einem Anschlußelement für das Anschlag- oder Verzurrmittel und mit einem das Befestigungselement mit dem Anschlußelement verbindenden, drehbar um die Längsachse des Befestigungselements an diesem gelagerten Verbindungselement, wobei das Anschlußelement um eine Schwenkachse schwenkbar ist, die senkrecht zur Längsachse des Befestigungselements verläuft, und wobei zwischen dem Befestigungselement und dem Verbindungselement eine das Befestigungselement mit geringem Spiel umschließenden Buchse angeordnet ist.

Bekannt ist aus der DE 86 01 343 U1 eine Vorrichtung der vorstehenden Art, bei der das Verbindungselement mit Hilfe eines von einem lose in der Buchse geführten Haltebolzen gebildeten Befestigungselement am jeweiligen Gegenstand befestigbar ist. Die bekannte Vorrichtung vermag insofern nicht voll zu befriedigen als ihr Benutzer einen Haltebolzen ausreichender Tragfähigkeit nach Belieben durch eine Gewindeschraube ersetzen kann, deren Tragfähigkeit nicht den vorgeschriebenen Anforderungen genügt. Der Erfindung liegt die Aufgabe zugrunde, die aus der leichten Austauschmöglichkeit resultierenden Gefahren weitgehend zu eliminieren, ohne einen Austausch des Befestigungselements mit speziellen Hilfsmitteln auszuschließen. Diese Aufgabe wird erfindungsgemäß dadurch gelöst, daß die mit zwei die Drehbarkeit des Verbindungselements sichernden Halteflanschen für das Verbindungselement versehene Buchse an ihrer Innenwand mit einer senkrecht zur Längsachse der Buchse orientierte Seitenwände aufweisenden, umlaufenden flachen Rastnut für einen Federring mit kreisrundem Querschnitt ausgestattet ist, daß die das Befestigungselement bildende, im Bereich der Buchse einen zylindrischen Abschnitt aufweisende Schraube im Bereich dieses Abschnitts mit einer Ringnut versehen ist, die zur Aufnahme des Federrings beim Einführen des Befestigungselements in die Buchse dient, und daß die Tiefe der flachen Rastnut mindestens gleich einem Fünftel und maximal gleich einem Drittel des Durchmessers des Querschnitts des Federrings ist.

Die erfindungsgemäße Vorrichtung bietet den Vorteil, daß ihre sämtlichen Teile eine Einheit bilden. Durch die vorgeschlagene maßliche Abstimmung der Rastnut auf den Durchmesser des zylindrischen Querschnitts des Federrings ist sichergestellt, daß die Schraube nicht ohne besondere Hilfsmittel von den übrigen Teilen der Vorrichtung getrennt werden kann. Sollte die Schraube durch widrige Umstände beschädigt und folglich ausgetauscht werden müssen, so ist ein Austausch gleichwohl durch den Hersteller der Vorrichtung oder einen geschulten Fachbetrieb möglich.

Weitere Merkmale und Einzelheiten der Erfindung ergeben sich aus den Unteransprüchen und der nachstehenden Beschreibung einer in der beigefügten Zeichnung dargestellten Ausführungsform der Erfindung. Es zeigen:
- Fig. 1: einen Schnitt durch eine besonders vorteilhafte Vorrichtung und
- Fig. 2: eine Einzelheit der Vorrichtung gemäß Fig. 1.

In Fig. 1 ist 1 ein von einer Sonderschraube hoher Tragfähigkeit gebildetes Befestigungselement, das zwischen einem Schraubenkopf 2 und einem Gewindeabschnitt 3 einen zylindrischen Abschnitt 4 mit einer Ringnut 5 aufweist, in die ein einen zylindrischen Querschnitt mit einem Durchmesser d aufweisender Federring 6 beim Einführen des Befestigungselements 1 in die zylindrische Bohrung 7 einer aus einem oberen Teil 8 und einem unteren Teil 9 bestehenden Buchse eintauchen kann. Beide Teile 8 und 9 der Buchse weisen an ihren äußeren Enden jeweils einen Halteflansch 10 bzw. 11 auf. Zwischen den Halteflanschen 10 und 11 ist drehbar ein Verbindungsteil 12 gelagert, welches im Abstand von der Längsachse 13 des Befestigungselements 1 mit einer Bohrung 14 versehen ist, in der schwenkbar ein als D-förmiger Bügel ausgebildetes Anschlußelement 15 gelagert ist.

Um den Zusammenhalt zwischen dem Befestigungselement 1 und dem Verbindungselement 12 zu sichern, ist in die Innenwand des unteren Teils 9 der Buchse 8, 9 eine umlaufende Rastnut 16 eingearbeitet, in die der Federring 6 einrastet, sobald er die in Fig. 1 dargestellte Position erreicht hat.

Wie in Fig. 2 dargestellt, besitzt die Rastnut 16 in einem Abstand b voneinander angeordnete, senkrecht zur Längsachse 13 des Befestigungselements 1 verlaufende Seitenwände 17, 18, deren Höhe der Tiefe t der Rastnut 16 entspricht. Die Abmessungen der Rastnut 16 und des Federrings 12 sind so aufeinander abgestimmt, daß das Befestigungselement 1 nur mit einem erheblichen Kraftaufwand aus der Buchse 8, 9 entfernt werden kann. Die Tiefe t der Rastnut sollte zur Erreichung dieses Ziels mindestens ein Fünftel und höchstens ein Drittel des Durchmessers d des Federrings 12 betragen. In der Praxis hat sich eine Lösung als besonders zweckmäßig erwiesen, bei der die Tangente 19 an den Umfang des Federrings 12 an dem Punkt, an dem die Kante 20 bei einer auf das Befestigungselement 1 in der Fig. 1 nach oben einwirkenden Kraft auftrifft, gegenüber der Längsachse 13 des Befestigungselements 1 einen Winkel α von etwa 30° einnimmt.

## Patentansprüche

1. Anschlußvorrichtung zum Befestigen von Anschlag- oder Verzurrmitteln an zu transportierenden oder zu verzurrenden Gegenständen mit einem zu ihrer Befestigung am jeweiligen Gegenstand dienenden, von einer Schraube gebildeten Befestigungselement, mit einem Anschlußelement für das Anschlag- oder Verzurrmittel und mit einem das Befestigungselement (1) mit dem Anschlußelement (15) verbindenden, drehbar um die Längsachse des Befestigungselements (1) an diesem gelagerten Verbindungselement (12), wobei das Anschlußelement (15) um eine Schwenkachse schwenkbar ist, die senkrecht zur Längsachse des Befestigungselements (1) verläuft, und wobei zwischen dem Befestigungselement (1) und dem Verbindungselement (12) eine das Befestigungselement mit geringem Spiel umschließenden Buchse (8, 9) angeordnet ist, **dadurch gekennzeichnet, daß** die mit zwei die Drehbarkeit des Verbindungselements (12) sichernden Halteflanschen (10, 11) für das Verbindungselement (12) versehene Buchse (8, 9) an ihrer Innenwand mit einer senkrecht zur Längsachse (13) der Buchse (8, 9) orientierte Seitenwände (17, 18) aufweisenden, umlaufenden flachen Rastnut (16) für einen Federring (6) mit kreisrundem Querschnitt ausgestattet ist, daß die das Befestigungselement (1) bildende, im Bereich der Buchse (8, 9) einen zylindrischen Abschnitt (4) aufweisende Schraube im Bereich dieses Abschnitts (4) mit einer Ringnut (5) versehen ist, die zur Aufnahme des Federrings (6) beim Einführen des Befestigungselements (1) in die Buchse (8, 9) dient, und daß die Tiefe (t) der flachen Rastnut (16) mindestens gleich einem Fünftel und maximal gleich einem Drittel des Durchmessers (d) des Querschnitts des Federrings (12) ist.

2. Anschlußvorrichtung nach Anspruch 1, **dadurch gekennzeichnet, daß** die Breite (b) der Rastnut (16) an der Innenwand der Buchse (8, 9) mindestens gleich dem 1,5fachen Durchmesser (d) des Querschnitts des Federrings (6) ist.

3. Anschlußvorrichtung nach Anspruch 1 oder 2, **dadurch gekennzeichnet, daß** die Buchse (8, 9) aus einem oberen Teil (8) und einem unteren Teil (9) besteht und daß die Rastnut (16) im unteren Teil (9) der zweiteiligen Buchse (8, 9) angeordnet ist.

4. Anschlußvorrichtung nach einem der Ansprüche 1 bis 3, **dadurch gekennzeichnet, daß** die Tangente (19) an den Umfang des Federrings (6) an dessen Berührungspunkt mit der oberen Kante (20) der Rastnut (16) gegenüber der Längsachse (13) des Befestigungselements (1) einen Winkel (α) von etwa 30° einnimmt.

## Claims

1. Attachment device for fastening slinging or lashing means on articles which are to be transported or lashed, having a fastening element which serves for fastening the same on the respective article and is formed by a screw, having an attachment element for the slinging or lashing means, and having a connecting element (12) which connects the fastening element (1) to the attachment element (15) and is mounted on the fastening element (1) such that it can be rotated about the longitudinal axis thereof, it being possible for the attachment element (15) to be pivoted about a pivot axis which runs perpendicularly to the longitudinal axis of the fastening element (1), and there being arranged between the fastening element (1) and the connecting element (12) a bushing (8, 9) which encloses the fastening element with a small amount of play, **characterized in that** the bushing (8, 9), which is provided with two retaining flanges (10, 11) for the connecting element (12), said retaining flanges securing the rotatability of the connecting element (12), is provided, on its inner wall, with an encircling shallow latching groove (16) which has side walls (17, 18) oriented perpendicularly to the longitudinal axis (13) of the bushing (8, 9) and is intended for a spring ring (6) with a circular cross section, **in that** the screw which forms the fastening element (1), and has a cylindrical section (4) in the region of the bushing (8, 9), is provided, in the region of this section (4), with an annular groove (5) which serves for accommodating the spring ring (6) when the fastening element (1) is introduced into the bushing (8, 9), and **in that** the depth (t) of the shallow latching groove (16) is at least equal to a fifth of, and at most equal to a third of, the diameter (d) of the cross section of the spring ring (12).

2. Attachment device according to Claim 1, **characterized in that** the width (b) of the latching groove (16) on the inner wall of the bushing (8, 9) is at least equal to 1.5 times the diameter (d) of the cross section of the spring ring (6).

3. Attachment device according to Claim 1 or 2, **characterized in that** the bushing (8, 9) comprises a top part (8) and a bottom part (9), and **in that** the latching groove (16) is arranged in the bottom part (9) of the two-part bushing (8, 9).

4. Attachment device according to one of Claims 1 to 3, **characterized in that** the tangent (19) to the circumference of the spring ring (6), at the point of contact of the latter with the top edge (20) of the latching groove (16), assumes an angle (α) of approximately 30° in relation to the longitudinal axis (13) of the fastening element (1).

## Revendications

1. Dispositif de raccord pour la fixation de moyens de butée ou d'amarrage à des objets à transporter ou à amarrer, avec un élément de fixation constitué par une vis, servant à sa fixation à l'objet respectif, avec un élément de raccordement pour le moyen de butée ou d'amarrage, et avec un élément de liaison (12) reliant l'élément de fixation (1) à l'élément de raccordement (15), rotatif autour de l'axe longitudinal de l'élément de fixation (1) et monté sur celui-ci, dans lequel l'élément de raccordement (15) est oscillant autour d'un axe d'oscillation qui s'étend perpendiculairement à l'axe longitudinal de l'élément de fixation (1), et dans lequel, entre l'élément de fixation (1) et l'élément de liaison (12), est disposée une douille (8,9) enveloppant avec un faible jeu l'élément de fixation, **caractérisé en ce que** la douille (8,9), munie de deux flasques d'arrêt (11) de l'élément de liaison (12) assurant la possibilité de rotation de l'élément de liaison (12), est pourvue sur sa paroi intérieure d'une rainure d'arrêt plate (16) faisant tout le tour pour une bague élastique (6) à section transversale circulaire, comportant des parois latérales (17,18) orientées perpendiculairement à l'axe longitudinal (13) de la douille (8,9), **en ce que** la vis constituant l'élément de fixation (1), comportant dans la zone de la douille (8,9) un tronçon cylindrique (4), est pourvue dans la zone de ce tronçon (4) d'une gorge annulaire (5), qui sert au logement de la bague élastique (6) lors de l'introduction de l'élément de fixation (1) dans la douille (8,9), et **en ce que** la profondeur (t) de la rainure d'arrêt plate (16) est au moins égale à un cinquième et au maximum égale à un tiers du diamètre (d) de la section transversale de la bagué élastique (12).

2. Dispositif de raccord selon la revendication 1, **caractérisé en ce que** la largeur (b) de la rainure d'arrêt (16) sur la paroi intérieure de la douille (8,9) est au moins égale à 1,5 fois le diamètre (d) de la section transversale de la bague élastique (6).

3. Dispositif de raccord selon la revendication 1 ou 2, **caractérisé en ce que** la douille (8,9) est constituée d'une partie supérieure (8) et d'une partie inférieure (9), et **en ce que** la rainure d'arrêt (16) est agencée dans la partie inférieure (9) de la douille (8,9) en deux parties.

4. Dispositif de raccord selon l'une des revendications 1 à 3, **caractérisé en ce que** la tangente (19) à la circonférence de la bague élastique (6) forme, à son point de contact avec l'arête supérieure (20) de la rainure d'arrêt (16), un angle (α ) d'à peu près 30° avec l'axe longitudinal (13) de l'élément de fixation (1).
